# FASCICULE DE BREVET EUROPEEN

(11) **EP 0 079 256 B1**
(45) Date de publication et mention de la délivrance du brevet: **20.09.1989**
(21) Numéro de dépôt: 82401875.8
(22) Date de dépôt: 12.10.1982
(51) Int. Cl.: F24F 7/02, F23L 17/08, F24F 11/02

(54) **Dispositif aspirateur de fluides gazeux statique, dynamique et mecanique**
Statische, dynamische und mechanische Absaugeinrichtung von Gasen
Static, dynamic and mechanical suction device for gases

(30) Priorité: 13.10.1981 FR 8119229
(43) Date de publication de la demande: 18.05.1983
(73) Titulaire: Amphoux, André, F-75012 Paris (FR)
(72) Inventeur: Amphoux, André, F-75012 Paris (FR)
(74) Mandataire: Derambure, Christian

(56) Documents cités:
- - -
- DE-A- 2 318 885
- DE-B- 2 209 301
- FR-A- 2 438 795
- FR-A- 2 474 651
- US-A- 3 382 792

## Description

L'invention concerne un dispositif aspirateur de fluide gazeux, statique, dynamique et mécanique, notamment de gaz ou de fumées rejetés d'une cheminée ou d'une sortie quelconque à axe sensiblement vertical.

On connaît déjà des aspirateurs qui sont des tourelles composées d'un chapeau creux, d'un tuyau qui lui est solidaire et qui est placé en général au-dessus de la cheminée, et des moyens d'extraction de fluide gazeux. En général, ces moyens d'extraction sont constitués par une ou plusieurs pales tournant autour de l'axe longitudinal de la tourelle, au moyen d'un moteur notamment électrique. Les moyens d'extraction du fluide gazeux peuvent être constitués par des pales ou une turbine centrifuge équipée par exemple d'un moteur à deux vitesses, monophasé, etc. De telles tourelles ont plusieurs inconvénients. Le premier inconvénient est que le chapeau comporte des bords à concavité dirigée vers le bas, ou inclinée vers le bas. Le vent peut s'engouffrer, selon sa direction, à l'intérieur du chapeau et avoir un effet contraire au dispositif d'accélération des gaz rejetés, ce qui entraîne un débit des gaz rejetés inférieur au débit désiré. Les mêmes inconvénients se retrouvent sur les tourelles dites « à jets verticaux », dans le cas de vent plongeant.

Ainsi, selon la direction du vent, le débit de gaz rejetés peut varier. Par ailleurs, un inconvénient réside dans le fait qu'il est nécessaire de fournir de l'énergie, par exemple électrique, au moteur pour qu'il puisse faire pivoter les pales ou la turbine centrifuge.

On connaît par ailleurs des dispositifs comportant un ventilateur constitué d'une première partie supérieure formée d'une surface interne conique et d'une surface externe arrondie et d'une seconde partie inférieure formée d'une surface interne conique et d'une surface externe arrondie. La première et la seconde partie permettent d'extraire le fluide gazeux de façon statique. Un tel dispositif est décrit notamment dans les brevets américains n° 3 347147 et n° 3 382 792. De plus, dans ces dispositifs, on place dans la partie inférieure une hélice actionnée par un moteur. Cette hélice est de diamètre beaucoup plus important que le diamètre du conduit d'amenée du fluide à extraire. Il en résulte que ce conduit est coupé au niveau de la partie inférieure et le fluide à extraire se répand à l'intérieur de la partie inférieure, à savoir entre la surface interne conique et la surface externe arrondie. Il en résulte que l'extraction de fluide se fait beaucoup moins bien, malgré la présence de l'hélice. En outre, cette hélice tourne continuellement Ainsi, le début de gaz extrait n'est pas constant car le vent qui s'engouffre dans le dispositif peut varier de vitesse dans le temps.

On connaît enfin (document FR 2 474 651) une installation de rejet dans l'atmosphère ambiante d'un fluide gazeux sous pression et vitesse élevée, par écoulement forcé au moyen d'une machine d'évacuation à laquelle est associée une conduite de rejet ce dispositif étant monobloc, normalement dépourvu de parties mobiles, fonctionnant par suite de son association à la conduite et présence dans l'atmosphère ambiante, c'est à dire sans consommation d'énergie extérieure ; ce dispositif comportant essentiellement au moins une paroi définissant au moins un espace en forme de Venturi, l'orifice aval étant situé à l'endroit ou à proximité immédiate de la zone rétrécie du dit Venturi. Une telle installation s'applique au cas de fluides rejetés à pression et vitesse élevées.

L'invention a pour but de pallier les inconvénients de l'état connu à la technique. Plus précisément, un but de l'invention est de fournir un dispositif aspirant des fluides gazeux de façon que le débit de fluides rejetés soit réglé à une valeur désirée.

A cet effet, elle propose un dispositif aspirateur de gaz rejetés ou de fumées, d'axe XX comportant des moyens primaires mécanique d'extraction de fluide, des moyens secondaires statiques d'extraction de fluide et des moyens de commande et de réglage permettant de rendre actifs ou passifs les moyens primaires caractérisés par le fait que, en combinaison, en premier lieu les moyens secondaires statiques de types venturi sont constitués par un élément inférieur et un élément supérieur, superposés, coaxiaux, rigidement fixés l'un à l'autre, à une certaine distance l'un de l'autre par au moins une entretoise, l'élément inférieur comportant un fond inférieur et un chapeau inférieur, chacun d'eux ayant une forme pseudo-tronconique, l'élément supérieur comportant un fond supérieur de forme tronconique et un chapeau supérieur de forme conique, le fond et le chapeau de l'élément inférieur étant traversés coaxialement par un conduit qui leur est solidaire et qui débouche dans l'espace compris entre les deux éléments par un orifice de sortie fluide gazeux ; en deuxième lieu les moyens primaires mécaniques sont constitués par une turbine centrifuge mue par un moteur, placé entre les éléments, aspirant le fluide gazeux dans l'axe XX et le rejetant perpendiculairement à l'axe XX dans la même direction que les moyens secondaires, ayant pour fonction d'augmenter le débit de fluide sortant du conduit ; les moyens de commande et de réglage sont constitués par des moyens de détection de la valeur réelle d'un paramètre de commande tel que la pression du vent autour du dispositif ou la dépression régnant à l'intérieur du dispositif, des moyens de comparaison de la valeur réelle et d'une valeur limite fixée correspondant à un débit de fluide rejeté désiré, et des moyens d'émission de signal de commande des moyens primaires en fonction de la position relative à la valeur réelle par rapport à la valeur limite, de manière que les moyens primaires sont actifs quand le débit désiré de fluide rejeté est inférieur à la valeur minimale désirée et sont passifs quand le débit atteint la valeur minimale, ce qui permet en combinaison, un double résultat à savoir l'obtention permanente d'un débit nominal de fluide rejeté désiré et une amélioration de la pénétration du fluide rejeté dans l'atmosphère.

Plus particulièrement, le dispositif comporte en combinaison des moyens primaires mécaniques d'extraction de fluide gazeux, des moyens secondaires statiques d'extraction de fluide gazeux, des moyens de commande qui permettent de faire passer les moyens mécaniques de l'état actif à l'état passif et inversement et des moyens de réglage agissant sur les moyens mécaniques pour maintenir le débit nominal de flux gazeux extrait à une valeur minimale.

Les moyens primaires mécaniques d'extraction de fluide sont constitués par une turbine centrifuge mue par un moteur.

Les moyens secondaires statiques sont constitués par un élément inférieur et un élément supérieur superposés, coaxiaux, rigidement fixés l'un à l'autre, à une certaine distance l'un de l'autre par au moins une entretoise, l'élément inférieur comportant un fond inférieur et un chapeau inférieur, chacun d'eux ayant une forme pseudo-tronconique, l'élément supérieur comportant un fond supérieur, et un chapeau supérieur, chacun d'eux ayant une forme pseudo-tronconique, le fond et le chapeau de l'élément inférieur étant traversés coaxialement par un tuyau qui leur est solidaire, qui débouche dans l'espace. compris entre les deux éléments par un orifice de sortie des fluides gazeux.

Les moyens de commande et de réglage des moyens primaires mécaniques se composent :
de moyens de détection de la valeur réelle du paramètre de commande tel que la pression du vent autour du dispositif ou la pression régnant à l'intérieur du dispositif.
de moyens de comparaison de cette valeur réelle et d'une valeur limite fixée.
de moyens d'émission de signal de commande des moyens primaires mécaniques, en fonction de la position relative de la valeur réelle par rapport à la valeur limite.

Les moyens primaires mécaniques d'extraction de fluide sont actifs tant que le débit de fluide rejeté n'a pas atteint la valeur limite minimale désirée et passifs quand le débit a atteint cette valeur minimale.

Le dispositif selon l'invention permet donc d'économiser l'énergie qui actuellement devient de plus en plus rare et plus chère. En effet, les dispositifs du type Venturi comportant un élément inférieur et un élément supérieur constitués chacun d'un chapeau et d'un fond, permettent d'augmenter encore le débit de fluide extrait par les moyens mécaniques. Par ailleurs, lorsque le vent a une force suffisante, les moyens mécaniques sont inactifs, d'où une économie.

L'invention sera mieux comprise au regard du dessin annexé qui est une vue schématique du dispositif selon l'invention, les moyens mécaniques d'extraction de fluide étant une turbine centrifuge.

Le dispositif aspirateur de fluide gazeux comporte en combinaison un tuyau 1, un élément inférieur 2 creux circulaire, avec lequel il est rendu solidaire.

Le dispositif selon l'invention est constitué de moyens primaires 17 mécaniques d'extraction de fluide, de moyens secondaires statiques d'extraction de fluide constitués par un dispositif du type venturi comportant un élément inférieur 2 et un élément supérieur 3.

Les moyens primaires 17 sont constitués par une turbine centrifuge 18 représentée seulement schématiquement, ne faisant pas en soi partie de l'invention, à la portée de l'homme de l'art. La turbine 18 est actionnée par un moteur 19 par exemple à deux vitesses, monophasé ou antidéflagrant, etc.

Il comporte également des moyens secondaires d'extraction constitués par un élément supérieur 3 creux et circulaire placé à une certaine distance de l'élément inférieur 2 par une ou plusieurs tiges 4 ou entretoises. L'élément inférieur 2 est constitué d'un fond inférieur 6 et d'un chapeau inférieur 7, chacun d'eux ayant une forme pseudo-conique d'axe XX fixés rigidement l'un à l'autre suivant deux grandes bases communes 8 de contour circulaire. Le tuyau 1 traverse coaxialement le fond inférieur 6 et le chapeau inférieur 7.

L'élément supérieur 3 est constitué d'un fond supérieur 14 et d'un chapeau supérieur 15, chacun d'eux ayant une forme pseudo-conique. Ces deux éléments sont associés l'un à l'autre suivant leur grande base de contour circulaire 16. Plus particulièrement, le fond inférieur 6 et le chapeau inférieur 7 ont une forme de cône tronqué. Le diamètre de la petite base de ces cônes tronqués est sensiblement égal au diamètre du tuyau 1. Par ailleurs, le fond supérieur 14 a lui aussi de préférence une forme de cône tronqué. Les génératrices des cônes sont inclinées par rapport à une ligne perpendiculaire à l'axe longitudinal XX du dispositif d'un angle a compris entre 10 et 45° de préférence 17 et 20°. Le diamètre des grandes bases communes 8 et 16 est compris entre 2 à 3,5 fois le diamètre du tuyau 1 de préférence 2,5. De préférence, l'écart d entre le chapeau inférieur 7 et le fond supérieur 14 calculé au droit de la projection de la génératrice du tuyau 1 est compris entre 0,35 et 0,8 fois le diamètre du tuyau 1, par exemple 0,5.

Les entretoises sont réunies les unes aux autres par un grillage à mailles, non représenté formant une ceinture cylindrique d'axe XX.

La turbine centrifuge 18 aspire les fluides gazeux sortant du tuyau 1 selon une direction parallèle à l'axe longitudinal XX du dispositif, dans le sens dirigé vers l'intérieur du dispositif (flèche F1) et rejette les gaz selon une direction perpendiculaire à l'axe XX, dirigée vers l'extérieur du dispositif (flèche F2). Par ailleurs, les moyens secondaires d'extraction constitués par le venturi 2, 3 rejettent les gaz en direction de la flèche F2.

Le dispositif comporte des moyens de commande et de réglage 20 de moyens primaires mécaniques 17 qui se composent:
de moyens de détection de la valeur réelle du paramètre de commande tel que la pression du vent autour du dispositif ou la pression régnant à l'intérieur du dispositif ;
de moyens de comparaison de cette valeur réelle et d'une valeur limite fixée ;
de moyens d'émission de signal de commande des moyens primaires mécaniques en fonction de la position relative de la valeur réelle par rapport à la valeur limite.

Les moyens de commande 20 sont constitués par exemple d'une sonde ou d'un pressostat. Ils sont reliés au moteur 19 auquel ils envoient des impulsions, notamment électriques.

Le fonctionnement est le suivant :
Lorsque le vent est insuffisant pour obtenir un débit désiré de fluide rejeté, les moyens 17 primaires sont actifs, c'est-à-dire que le moteur 19 fonctionne. Le débit de fluide sortant des moyens 17 primaires est augmenté par les moyens secondaires 2, 3.

Lorsque le vent a une force suffisante, le débit de fluide sortant du dispositif atteint la valeur minimum désirée, et s'il la dépasse, les moyens primaires d'extraction 17 sont alors passifs. Le moteur 19 ne fonctionne pas, le dispositif de mesure de commande 20 envoyant alors un signal électrique de commande à ce moteur.

Les avantages de l'application du venturi aux moyens mécaniques 17 peuvent se résumer à un meilleur rendement procuré par une amélioration de la pénétration des fluides gazeux extraits dans l'atmosphère, avec l'assurance de toujours obtenir un débit nominal déterminé. Donc, à moteur égal par rapport aux dispositifs connus, on obtient des débits plus importants correspondants.

## Revendications

1. Dispositif aspirateur de gaz rejetés ou de fumées, d'axe XX comportant des moyens primaires mécaniques (17) d'extraction de fluide, des moyens secondaires statiques (2, 3) d'extraction de fluide et des moyens de commande et de réglage (20) permettant de rendre actifs ou passifs les moyens primaires (17), caractérisés par le fait que, en combinaison, en premier lieu les moyens secondaires statiques (2, 3) de type venturi sont constitués par un élément inférieur (2) et un élément supérieur (3), superposés, coaxiaux, rigidement fixés l'un à l'autre, à une certaine distance l'un de l'autre par au moins une entretoise (4), l'élément inférieur (2) comportant un fond inférieur (6) et un chapeau inférieur (7), chacun d'eux ayant une forme pseudo-tronconique, l'élément supérieur (3) comportant un fond supérieur (14) de forme tronconique et un chapeau supérieur de forme conique, le fond (6) et le chapeau (7) de l'élément inférieur (2) étant traversés coaxialement par un conduit (1) qui leur est solidaire et qui débouche dans l'espace compris entre les deux éléments (2, 3) par un orifice de sortie fluide gazeux ; en deuxième lieu les moyens primaires mécaniques (17) sont constitués par une turbine centrifuge (18) mue par un moteur (19), placé entre les éléments (2 et 3 ), aspirant le fluide gazeux dans l'axe XX et le rejetant perpendiculairement à l'axe XX dans la même direction que les moyens secondaires (2, 3), ayant pour fonction d'augmenter le débit de fluide sortant du conduit (1) ; les moyens de commande et de réglage (20) sont constitués par des moyens de détection de la valeur réelle d'un paramètre de commande tel que la pression du vent autour du dispositif ou la dépression régnant à l'intérieur du dispositif, des moyens de comparaison de la valeur réelle et d'une valeur limite fixée correspondant à un débit de fluide rejeté désiré, et des moyens d'émission de signal de commande des moyens primaires (17, 18, 19) en fonction de la position relative à la valeur réelle par rapport à la valeur limite, de manière que les moyens primaires (17, 18, 19) sont actifs quand le débit désiré de fluide rejeté est inférieur à la valeur minimale désirée et sont passifs quand le débit atteint la valeur minimale, ce qui permet, en combinaison, un double résultat à savoir l'obtention permanente d'un débit nominal de fluide rejeté désiré et une amélioration de la pénétration du fluide rejeté dans l'atmosphère.

2. Dispositif selon la revendication 1, caractérisé par le fait que l'écard d entre le chapeau inférieur (7) et le fond supérieur (14) calculé au droit de la projection de la génératrice du tuyau (1) est compris entre 0,35 et 0,8 fois le diamètre du tuyau (1), par exemple 0,5.

## Claims

1. A vaste gas or smoke extracting device, on an axis X-X, comprising primary mechanical means (17) for extracting fluids, static secondary means (2, 3) for extracting fluids, and control and regulating means (20) to render the primary means (17) active or passive, characterized in that, in combination, first of all the static secondary means (2, 3) of the Venturi type, are composed of a superposed, coaxial, lower (2) and upper section (3) rigidly joined together at a certain distance one from the other, by at least one strut (4), the lower section (2) comprising a lower bottom (6) and cover (7), each of which has a pseudo-truncated cone shape, the upper section (3) comprising a truncated cone-shaped upper bottom (14) and a tapered upper cover, the bottom (6) and the cover (7) of the lower section (2) being co-axially traversed by a duct (1) solidly joined to them, and emerging into the space comprised between the two sections (2, 3) via a gaseous fluid evacuation orifice ; and secondly, the primary mechanical means (17) are composed of an outward-flow turbine (18), driven by a motor (19), located between the sections (2, 3), to extract the gaseous fluid in the axis X-X and reject it perpendicularly to the axis X-X in the same direction as that of the secondary means (2, 3), operating to increase the flow rate of fluid leaving the duct (1) ; the control and regulating means (20) are composed of means to sense the effective value of a control parameter, such as the wind pressure around the device, or the partial vacuum inside the device, means to compare the effective value with the fixed limit value corresponding to the desired waste fluid flow, and means of sending a control signal to the primary means (17, 18, 19) depending on the position relative to the effective value, compared to the limit value, so that the primary means (17, 18, 19) are activated when the waste fluid flow is lower than the minimum value desired, and are passive when the flow rate reaches the minimum value, thus producing a double result in combination, that is, the desired permanent nominal flow of waste fluid, and improved penetration of waste fluid in the atmosphere.

2. A device according to Claim 1, characterized in that the gap d between the lower cover (7) and the upper bottom (14) calculated in line with the projection of the generatrix of the duct (1), is comprised between 0.35 and 0.8 times the diameter of the duct (1), for instance 0.5.

## Patentansprüche

1. Ansaugvorrichtung für Ausstoss- oder Rauchgase in XX-Achse, mit primären mechanischen Mitteln (17) zur Fluid-Extraktion, sekundären statischen Mitteln (2, 3) zur Fluid-Extraktion und Steuerungs- und Regelungsmitteln (20), die eine Aktivierung oder Passivierung der primären Mittel (17) gestatten, dadurch gekennzeichnet, dass insgesamt erstens die als Venturirohre ausgebildeten sekundären statischen Mittel (2, 3) ein unteres Element (2) und ein oberes Element (3) umfassen, die koaxial übereinander angeordnet und in einem gewissen Abstand voneinander durch wenigstens einen Steg (4) fest miteinander verbunden sind, wobei das untere Element (2) einen unteren Boden (6) und eine untere Abdeckung (7) mit jeweils pseudokegelstumpfartiger Form aufweist, das obere Element (3) einen kegelstumpfförmigen oberen Boden (14) und eine konische obere Abdeckung besitzt und der Boden (6) und die Abdeckung (7) des unteren Elementes (2) koaxial von einer fest mit ihnen verbundenen Leitung (1) durchtreten werden, die durch eine Auslassöffnung für das gazförmige Fluid in den zwischen diesen beiden Elementen (2, 3) gebildeten Raum mündet ; dass zweitens die primären mechanischen Mittel (17) von einer Zentrifugalturbine (18) gebildet werden, die von einem zwischen den Elementen (2 und 3) angeordneten Motor (19) angetrieben wird, das gasförmige Fluid in Richtung der XX-Achse ansaugt und es senkrecht zur genannten XX-Achse in derselben Richtung wie die sekundären Mittel (2, 3) ausstösst, wobei ihre Funktion darin besteht, den aus der Leitung (1) austretenden Fluiddurchsatz zu erhöhen ; dass die Steuerungs- und Regelungsmittel (20) von Mitteln zur Erfassung des Istwertes eines Steuerparameters wie z.B. des Winddruckes um dies Vorrichtung oder des im Innern derselben herrschenden Unterdruckes, von Mitteln zum Vergleich des Istwertes mit einem einem gewünschten Durchsatz an ausgestossenem Fluid entsprechenden vorgegebenen Grenzwert und von Signalgabemitteln zur Steuerung der primären Mittel (17, 18, 19) in Abhängigkeit von dem Istwert im Verhältnis zum Grenzwert entsprechenden relativen Stellung derart gebildet sind, dass die primären Mittel (17, 18, 19) aktiv sind, wenn der gewünschte Durchsatz an ausgestossenem Fluid unter dem gewünschten Mindestwert liegt und passiv sind, wenn der Durchsatz den Mindestwert erreicht, was insgesamt zu einem doppelten Ergebnis führt, und zwar zur ständigen Erreichung eines Nenndurchsatzes an ausgestossenem Fluid und zu einer Verbesserung des Eindringens des ausgestossenen Fluids in die Atmosphäre.

2. Vorrichtung nach Anspruch 1, dadurch gekennzeichnet, dass der senkrecht zur Projektion der Mantellinie des Rohres (1) gerechnete Abstand (d) zwischen der unteren Abdeckung (7) und dem oberen Boden (14) das 0,35 bis 0,8 fache, zum Beispiel das 0,5 fache, des Durchmessers des Rohres (1) beträgt.
